# EUROPÄISCHE PATENTSCHRIFT

(11) **EP 0 096 227 B1**
(45) Veröffentlichungstag und Bekanntmachung des Hinweises auf die Patenterteilung: **10.08.1988**
(21) Anmeldenummer: 83104505.9
(22) Anmeldetag: 07.05.1983
(51) Int. Cl.: B41F 33/00

(54) **Vorrichtung zur Abtastung von Druckplatten**
Device for scanning a printing plate
Dispositif pour balayer un cliché d'impresssion

(30) Priorität: 03.06.1982 DE 3220800
(43) Veröffentlichungstag der Anmeldung: 21.12.1983
(73) Patentinhaber: M.A.N.-ROLAND Druckmaschinen Aktiengesellschaft, 63012 Offenbach (DE)
(72) Erfinder: Rehder, Jürgen, D-6797 Waldmohr (DE); Schuhmann, Siegfried, D-6050 Offenbach/Main (DE); Steiner, Gerd, D-6056 Heusenstamm (DE)
(74) Vertreter: Marek, Joachim (DE)

(56) Entgegenhaltungen:
- DE-A- 3 009 690
- US-A- 3 389 265

## Beschreibung

Die Erfindung betrifft eine Vorrichtung zur Abtastung von Druckplatten mittels einer Anzahl längs der Druckplatte angeordneter optisch-elektrischer Wandler, die das von der Druckplatte remittierte Licht einer längs dieser Wandler angeordneten Lichtquelle aufnehmen und bei Bewegung quer zur Druckplatte diese in allen Teilflächen abtasten, wobei die selektive Messung jeder Teilfläche mit einer dem optisch-elektrischen Wandler vorgesetzten Anordnung von reflexionsarmen Kammern erreichbar ist.

Eine Vorrichtung dieser Gattung ist durch die DE-C-3 029 273 bekannt.

Zur automatisch, rechnergesteuerten Voreinstellung von Druckmaschinen ist es unter anderem erforderlich zu wissen, welches Verhältnis die "druckende" zur "nicht druckenden" Fläche in druckmaschinenabhängigen, streifenförmigen Zonen bilden. Zur Anpassung an unterschiedliche Plattentypen, wie Aluminiumplatten und Chrom-Kupferplatten und variable Plattenformate, wie verschiedene Druckmaschinen mit unterschiedlichen Zonenbreiten, ist es erforderlich, die Druckplatten in einer Abtasteinrichtung mit einem hinreichend feinen Flächenraster zu messen. Ein typischer Wert für das Verhältnis von Druckplattenfläche zur Meßfläche ist 50000 : 1.

Die Anwendung eines derart feinen Flächenrasters erfordert aber die Möglichkeit der meßtechnischen Erfassung des vorbestimmten Teilfeldes der Druckplatte, d.h. es muß sichergestellt sein, daß von außerhalb der Meßfläche, also des vorbestimmten Teilfeldes abgestrahltes Licht einschließlich gebeugten Lichtes, ausgeblendet wird. Die Messung des einzelnen Teilfeldes darf außerdem durch Abstandsänderungen der Druckplatte, also der Meßfläche gegenüber der Meßapparatur nicht verfälscht werden. Eine Druckplatte kann aber in der Praxis durchaus Verformungen aufweisen, die 10 mm Abstandsänderungen verursachen. Ein Festsaugen der Druckplatte auf ihrer Unterlage ist aufwendig und beseitigt nicht immer das Problem.

Der Erfindung liegt deshalb die Aufgabe zugrunde, eine Vorrichtung zur Abtastung von Druckplatten oben beschriebener Gattung so zu verbessern, daß die Ausmessung eng bemessener, scharf begrenzter Teilflächen möglich ist und negative Auswirkungen aufgrund von Abstandsänderungen von der Meßfläche vermieden sind.

Die Lösung der Aufgabe erfolgt durch die im Kennzeichen des Hauptanspruchs beschriebenen Merkmale. Durch die Anordnung von mit Blenden versehenen Kammern vor dem Wandler ist eine entsprechende Auflösung der Meßflächen erst möglich. Damit können auch alle gängigen Plattenarten abgetastet werden. Die Anordnung der Blenden vom Meßfeld aus gesehen in immer größeren Abständen bewirkt eine ganz scharfe Abgrenzung.

Die wahlweise Zuordnung einer Lichtquelle je nach Plattenart mit kurzwelligem oder Langwelligem spektralen Maximum verbessert weiterhin die Messung unterschiedlicher Druckplatten.

Weiterhin sind die Meßergebnisse dadurch zu verbessern, daß bezogen auf die Erstreckung der Druckplatte und der darauf errichteten Mittelsenkrechten für die Lage der Lichtquelle und der optisch-elektrischen Wandler entsprechend ein gemeinsamer Quadrant gewählt wird. Die Anordnung ist dabei so zu wählen, daß negative Einflüsse aufgrund der Oberflächenstruktur, die unvoraussehbare Reflexionen bewirken, und Abbildungsfehler und Verzerrungen aufgrund eines zu großen Winkels gegenüber der Plattennormalen vermieden sind. Als normal günstiger Winkel für die Wandler hat sich ein Winkel von zwischen 60° bis 45° gegenüber der Plattenormalen erwiesen, dieser Winkelbereich ist bezüglich der oben beschriebenen negativen Einflüsse als optimal anzusehen.

Ein Ausführungsbeispiel der Erfindung wird anschließend anhand einer schematischen Zeichnung noch näher erläutert.

Es zeigt im einzelnen
Fig. 1 eine Ansicht der Vorrichtung,
Fig. 2 eine Draufsicht der Vorrichtung nach Fig. 1 mit abgehobener Abdeckhaube und
Fig. 3 einen optisch-elektrischen Wandler in vergrößertem Maßstab mit abgenommener Vorderwand.

Die Druckplatte 1 ist auf einem Wagen 2 befestigt und wird zum Abtasten unterhalb einer Abtastvorrichtung 3 verfahren. Die Abtastvorrichtung besteht aus einem optisch-elektrischen Wandler 4 mit entsprechendem Sensor 5, zwei Lichtquellen 6, 7 und einer Abdeckhaube 8. Die Längserstreckung der Druckplatte 1, d.h. die Richtung, in der der Druckvorgang abläuft, entspricht dem Pfeil 9 in Fig. 2; in dieser Richtung ist eine Mehrzahl von optisch-elektrischen Wandler 4, 4' etc. angeordnet, die Bewegung des Wagens 2 erfolgt also quer zu dieser Reihe von Wandlern 4 bzw. quer zur Druckplatte 1. Die auszumessenden Teilflächen bzw. Meßflächen 10 entsprechen den Öffnugnen 11.11', 11" der Blenden 12, 12', 12" (Fig. 3), die zwecks Absorption des in den Meßkanal 13b eindringenden Fehllichtes in den Kammern 13a angeordnet sind. Der Meßkanal 13b besteht aus reflexionsarmen schwarzem Kunststoff. Die Wandler 4 sind in einem Winkel von ca. 45° oder mehr gegenüber der Plattennormalen 14 angeordnet, die Lichtquellen 6 und 7 in dem gleichen Quadranten.

Je nach abzutastender Druckplatte, Kupfer/Chrom- oder Aluplatte, ist die Lichtquelle umschaltbar, wobei die Lichtquelle 6 eine langwellige Glüh-Fadenlampe, die Lichtquelle 7 eine kurzwellige Gasentladungslampe ist. Eine Glühf adenlampe ist zur Abtastung einer Kupfer/Chromplatte, die Gasentladungslampe zur Abtastung einer Aluplatte geeignet.

In Fig. 2 ist die ungefähre Dimensionierung der Meßfläche, bzw. Wandler im Verhältnis zu der üblicherweise an der Druckmaschine vorgesehenen Farbdosierbreite, z. B. durch mechanische Schieber 20 dargestellt. Dort ist auch die geometrische Treppe 19 dargestellt, durch welche die zeitliche Abfolge der Ausmessung der Meßflächen versinnbildlicht ist. Außerdem sind homogene Vorlagen 16 zur Abgleichung der Kennlinien der verschiedenen Sensoren 5 sowie Teilflächen 17 zur Mitführung weiterer Informationen vorgesehen. Eine Teilfläche 18 besitzt ein bestimmtes Verhältnis von druckender zu nicht druckender Fläche und kann zur Normierung der Meßwerte dienen.

Gemäß Fig. 2 im Zusammenhang mit Fig. 1 wird die Druckplatte 1 auf einer Unterlage (Wagen 2) abgetastet, deren Reflexionsvermögen unterschiedlich ist von dem aller vorkommenden Druckplatten und eine automatische Formatbestimmung ermöglicht, indem der Vorrat aller gespeicherten Meßwerte mit dem bekannten Wert der Unterlage verglichen wird.

Die Vorrichtung wird vorzugsweise so ausgebildet, daß der Abstand und die Anzahl der Blenden (11, 12; 11', 12'; 11", 12") zwischen den reflexionsarmen Kammern (13A) und einem Sensor (5) im Wandler (4) so festgelegt ist, daß die Intensität von reflektiertem und gebeugtem Licht an den Blenden im Verhältnis zum empfangenen gesamten, von der Druckplatte (1) reflektierten Lichtstrom einen extrem kleinen Wert annimmt.

## Patentansprüche

1. Vorrichtung zur Abtastung von Druckplatten mittels einer Anzahl längs der Druckplatte angeordneter optisch-elektrischer Wandler, die das von der Druckplatte remittierte Licht einer längs dieser Wandler angeordneten Lichtquelle aufnehmen und bei Bewegung quer zur Druckplatte diese in allen Teilflächen abtasten, wobei die selektive Messung jeder Teilfläche mit einer dem optisch-elektrischen Wandler vorgesetzten Anordnung von reflexionsarmen Kammern erreichbar ist,
dadurch gekennzeichnet, daß die Kammern (13a) durch Blenden (11, 12) in Form der projizierten Teilflächen (10) voneinander getrennt sind und daß die Lage der Blenden so vorgesehen ist, daß diese vom Meßfeld aus gesehen in immer größeren Abständen angeordnet sind.

2. Vorrichtung nach Anspruch 1,
dadurch gekennzeichnet, daß der Abstand und die Anzahl der Blenden (11, 12; 11', 12', 11", 12") zwischen den reflexionsarmen Kammern (13A) und einem Sensor (5) im Wandler (4) so festgelegt ist, daß die Intensität von reflektiertem und gebeugtem Licht an den Blenden im Verhältnis zum empfangenen gesamten, von der Druckplatte (1) reflektierten Lichtstrom einen extrem kleinen Wert annimmt.

3. Vorrichtung nach Anspruch 1 und 2,
dadurch gekennzeichnet, daß die Lichtquellen (6, 7) und/oder die optisch-elektronischen Wandler (4) so ausgebildet sind, daß wahlweise in einem begrenzten optischen Spektrum die Abtastung vornehmbar ist.

4. Vorrichtung nach einem der Ansprüche 1 bis 3,
dadurch gekennzeichnet, daß der Lichtstrom gerichtet ist und unter einem Winkel zwischen der Plattennormalen (14) und 45° zur Plattennormalen (14) einfällt.

5. Vorrichtung nach einem der Ansprüche 1 bis 4,
dadurch gekennzeichnet, daß vorbestimmte Teilflächen (18) der Druckplatte, die ein festes Verhältnis von druckender zu nicht druckender Fläche besitzen, zur Normierung der Meßwerte benutzbar sind.

6. Vorrichtung nach Anspruch 5,
dadurch gekennzeichnet, daß die Teilflächen (17) selbst und/oder in Kombination mit zusätzlichen Mustern in vorbestimmten Stellen der Druckplatten das Mitführen von Informationen ermöglichen (z. B. Farbe, Maschinen- und Auftragsnummer).

7. Vorrichtung nach einem der Ansprüche 1 bis 6,
dadurch gekennzeichnet, daß die Druckplatte auf einer Unterlage (2) abgetastet wird, deren Reflektionsvermögen unterschiedlich ist von dem aller vorkommenden Druckplatten und die automatische Formatbestimmung ermöglicht, indem der Vorrat aller gespeicherten Meßwerte mit dem bekannten Wert der Unterlage verglichen wird.

## Claims

1. Device for scanning printing plates by means of a number of opto-electric converters arranged along the printing plate which receive light reflected from the printing plate from a light source arranged along these convertors and on movement transverse to the printing plate scan this in all partial areas, wherein the selective measurement of each partial area can be achieved with an arrangement of poorly reflecting chambers set in front of the opto-electric converters, characterised in that the chambers (13a) are separated from one another by diaphragms (11, 12) in the shape of the projected partial areas and that the position of the diaphragms is so chosen that seen from the measuring field they are arranged at ever greater distances.

2. Device according to claim 1 characterised in that the distance and the number of the diaphragms (11,12; 11', 12', 11", 12") between the poorly reflective chambers (13a) and a sensor (5) in the converter (4) is so determined that the intensity of reflected and scattered light at the diaphragms in ratio to the whole beam of light reflected from the printing plate (1) which is received, takes an extremely small value.

3. Device according to claim 1 and 2 characterised in that the light sources (6, 7) and/or the opto-electronic converter (4) are so constructed that sensing can be pre-selected according to choice in a limited optrical spectrum.

4. Device according to one of claims 1 to 3 characterised in that the light beam is directed and falls at an angle of between the normal to the plate (14) and 45° to the normal to the plate (14).

5. Device according to one of claims 1 to 4 characterised in that predetermined partial areas (18) of the printing plate, which have a fixed ratio of printing to non-printing surfaces, are usable for standardisation of the measured values.

6. Device according to claim 5 characterised in that the partial surfaces (17) themselves and/or in combination with additional patterns at predetermined positions of printing plates make possible the transmission of information (e.g. colour, press and order no.)

7. Device according to one of claims 1 to 6 characterised in that the printing plate is scanned on a substrate (2) the reflection properties of which are varied from the generally present printing plates and which enables automatic format determinationn that the store of all memorised measured values is compared with the known value of the substrate.

## Revendications

1. Dispositif pour balayer des plaques d'impression au moyen d'une pluralité de transducteurs opto-électriques disposés le long de la plaque d'impression, qui reçoivent la lumière, réfléchie par la plaque d'impression, d'une source lumineuse disposée le long de ces transducteurs et, en se déplaçant transversalement à la plaque d'impression, balayent celle-ci dans toutes ses surfaces partielles, le mesurage sélectif de chaque surface partielle pouvant être obtenu à l'aide d'un agencement placé devant les transducteurs opto-électriques, de chambres de faible réflexion, caractérisé en ce que les chambres (13a) sont séparées l'une de l'autre par des écrans (11, 12) sous forme des surfaces partielles en projection (10), et en ce que l'emplacement des écrans est prévu de sorte que ceux-ci, vus du champ de mesure, sont agencés à des écartements toujours plus grands.

2. Dispositif selon la revendication 1, caractérisé en ce que l'écartement et le nombre des écrans (11,12; 11', 12'; 11", 12") entre les chambres de faible réflexion (13a) et un capteur (5) dans le transducteur (4) sont fixés de sorte que l'intensité de la lumière réfléchie et diffractée sur les écrans par rapport au flux lumineux reçu total, réfléchi par la plaque d'impression (1), présente une valeur extrêmement petite.

3. Dispositif selon la revendication 1 et 2, caractérisé en ce que les sources lumineuses (6, 7) et/ou les transducteurs opto-électriques (4) sont réalisés de sorte que le balayage peut être effectué au choix dans un spectre optique limité.

4. Dispositif selon une des reendications 1 à 3, caractérisé en ce que le flux lumineux est orienté et fait incidence sous un angle compris entre la normale à la plaque (14) et 45° par rapport à la normale à la plaque (14).

5. Dispositif selon une des revendications 1 à 4, caractérisé en ce que des surfaces partielles prédéterminées (18) de la plaque d'impression, qui possèdent une proportion fixe de surface imprimante et de surface non imprimante, peuvent être utilisées pour normer les valeurs de mesure.

6. Dispositif selon la revendication 5, caractérisé en ce que les surfaces partielles (17) seules et/ou en combinaison avec des masques supplémentaires dans des endroits prédéterminés de la plaque d'impression permettent la prise d'informations (par exemple encre, numéros d'ordre et de machine).

7. Dispositif selon une des revendications 1 à 6, caractérisé en ce que la plaque d'impression est balayée sur une base (2), dont le pouvoir réflecteur est différent de celui de toutes les plaques qui s'y trouvent et qui permet la détermination de format automatique, en ce que l'ensemble de toutes les valeurs de mesure stockées est comparé à la valeur connue de la base.
